# FASCICULE DE BREVET EUROPEEN

(11) **EP 0 850 850 B1**
(45) Date de publication et mention de la délivrance du brevet: **28.02.2001**
(21) Numéro de dépôt: 97490039.1
(22) Date de dépôt: 22.12.1997
(51) Int. Cl.: B65D 83/08

(54) **Distribution de gants constitués dans un matériau de feuilles**
Spender für Handschuhe aus Folienmaterial
Dispenser for gloves made of film material

(30) Priorité: 30.12.1996 FR 9616353
(43) Date de publication de la demande: 01.07.1998
(73) Titulaire: Dejardin, Pascal, 59300 Valenciennes (FR); Dejardin, Véronique, 59300 Valenciennes (FR); Dejardin, Nathalie, 59590 Raismes (FR)
(72) Inventeur: Dejardin, Pascal, 59300 Valenciennes (FR); Dejardin, Véronique, 59300 Valenciennes (FR); Dejardin, Nathalie, 59590 Raismes (FR)
(74) Mandataire: Ecrepont, Robert

(56) Documents cités:
- CH-A- 411 279
- US-A- 5 096 089
- US-A- 5 184 728
- US-A- 5 269 423

## Description

L'invention se rapporte à un distributeur de gants constitués dans un matériau en feuille.

L'invention s'applique à la distribution, en libre service et par unité de gants de type ambidextre à usage unique, plus particulièrement mais non exclusivement, sur les sites de vente de carburants pour véhicules automobiles.

Par gant, on désigne ci-après un objet souple dans lequel peut être engagé une main et qui comporte au moins un doigt.

L'invention intéresse la distribution de gants à usage unique qui, constitués dans des feuilles de matériau imperméable, présentent l'avantage de pouvoir être superposés pour leur conditionnement.

Pour la distribution d'articles (US-5.269.423) et notamment de gants en libre service (US-5.096.089), il est connu, d'une part, que des gants soient rassemblés en au moins un lot et, d'autre part, que ce lot soit placé dans un boîtier, dit distributeur, équipé d'une découpe permettant à une personne de prélever des gants.

Les boîtiers connus ont l'inconvénient de permettre le prélèvement de gants à profusion, c'est à dire le prélèvement malveillant d'une grande quantité de gants en une seule opération.

Un résultat que l'invention vise à obtenir est précisément un distributeur qui limite le nombre de gants pouvant être prélevés en une seule opération.

A cet effet, l'invention a pour objet un distributeur du type précité contenant une pile de gants constitués dans un matériau en feuille, ce distributeur comprenant un boîtier essentiellement constitué par au moins une paroi,
- d'une part, qui définit un volume interne à même d'abriter un lot d'un nombre déterminé de gants (1) et abrite au moins un moyen, dit de maintien, dont la fonction est de maintenir les gants du lot en un ensemble dont chaque gant ne peut être séparé que lorsqu'il reçoit une force d'intensité déterminée et,
- d'autre part, dans laquelle paroi est réservée au moins une découpe à travers laquelle des gants peuvent être extraits,
ce distributeur étant caractérisé en ce que :
- au moins une découpe du boîtier est de section au moins égale à la section que le lot destiné à être placé dans le boîtier présente dans un plan transversal déterminé d'un groupe de doigts constitué par la superposition de mêmes doigts de gants d'un lot, de manière telle que ce groupe de doigts puisse être engagé dans la découpe au moins jusqu'au plan transversal considéré,
- le moyen de maintien est positionné dans le boîtier de manière telle que le groupe de doigts déterminé du lot fasse, par la découpe, saillie à l'extérieur du boîtier sur une longueur déterminée afin que chaque gant ne puisse être séparé du lot que lorsque celui de ses doigts qui est engagé dans la découpe reçoit la force selon une orientation sensiblement parallèle à son axe longitudinal.

L'invention sera bien comprise à l'aide de la description ci-après faite à titre d'exemple non limitatif en regard du dessin ci-annexé qui représente schématiquement :
- figure 1 : une vue partielle de face d'un distributeur selon l'invention,
- figure 2 : une vue selon D distributeur de la figure 1,
- figure 3 : une vue de face du distributeur avec son couvercle démonté,
- figure 4 : une vue en coupe transversale du distributeur de la figure 1, avec la position ouverte de son couvercle symbobilée en trait mixte fin.

En se reportant au dessin, on voit des gants 1 constitués dans un matériau en feuille.

Par exemple, les gants 1 sont de type ambidextre et à usage unique.

Par gant 1, on désigne ci-après un objet souple dans lequel peut être engagée une main (non représentée) et qui comporte au moins un doigt 1A.

Tel que cela apparait au dessin, d'une part, les gants 1 sont superposés pour constituer au moins un lot 3 sensiblement aplati, placé dans un distributeur 4.

Le distributeur 4 comprend un boîtier 5 essentiellement constitué par au moins une paroi 5A qui définit un volume interne à même d'abriter un lot 3 d'un nombre déterminé de gants 1 et dans laquelle paroi 5A, est réservée au moins une découpe 6 à travers laquelle des gants 1 peuvent être extraits par une personne (non représentée).

Dans l'exemple non limitatif de réalisation représenté, le boîtier 5 a une forme d'enveloppe approximativement parallèlépipédique rectangle et comprend des parois qui s'étendent dans différents plans.

Bien que cela ne soit pas représenté, on notera que le boîtier est destiné à être solidement fixé (par un moyen non représenté) à un support stable S, tel un mur, un poteau ou autre, afin d'être présenté à une hauteur convenable pour son utilisation par une pesonne.

Avantageusement, mais non limitativement, le boîtier est réalisé en tôle.

De manière remarquable :
- au moins une découpe 6 du boîtier 5 est de section au moins égale à la section que le lot 3 destiné à être placé dans le boîtier 5 présente dans un plan transversal T déterminé d'un groupe 1B de doigts 1A constitué par la superposition de mêmes doigts 1A de gants 1 d'un lot 3, de manière telle que ce groupe 1B de doigts puisse être engagé dans la découpe 6 au moins jusqu'au plan transversal T considéré,
- le boîtier 5 abrite au moins un moyen 7, dit de maintien, dont la fonction est de maintenir les gants 1 du lot 3 en un ensemble dont chaque gant 1 ne peut être séparé que lorsqu'il reçoit une force F d'intensité déterminée et d'orientation sensiblement parallèle à l'axe longitudinal 1C de celui de ses doigts 1A qui est engagé dans la découpe 6, et
- ce moyen 7 est positionné dans le boîtier 5 de manière telle que le groupe 1B de doigts 1A déterminé du lot 3 fasse, par la découpe 6, saillie à l'extérieur du boîtier 5 sur une longueur L déterminée.

De préférence, le boîtier 5 ne comprend qu'une seule découpe 6 pour le prélèvement des gants.

La longueur L, selon laquelle le groupe 1B de doigts de gants doit faire saillie à l'extérieur du boîtier, est au moins suffisante pour permettre le pincement d'un doigt de gant entre le pouce et l'index d'une main d'une personne.

L'homme du métier est à même de déterminer cette longueur L.

La précision avec laquelle le prélèvement de gants doit être effectué permet de réduire notablement le nombre des actes malveillants de prélèvement instantané d'une pluralité de gants.

On notera que pour l'obtention du résultat visé par l'invention, se combinent avantageusement :
- le fait que seule une fraction du lot 3 de gants 1 est accessible aux utilisateurs (non représentés) du distributeur 4, ce qui permet de limiter l'étendue de la prise sur laquelle peut être exercée une action qui viserait à l'extraction de l'ensemble du lot 3 et,
- l'obligation d'exercer sur chaque gant 1 une action d'intensité déterminée pour obtenir sa libération du moyen 7 de maintien, ce qui permet également de limiter le nombre de gants qui peuvent être extraits du boîtier 5 en une seule opération.

Le respect de ces premiers éléments techniques permet de construire un distributeur 4 de gants 1, avec lequel le nombre de gants 1 pouvant être prélevés en une seule opération est notablement réduit par rapport aux distributeurs de l'état de la technique.

L'homme du métier est à même de déterminer la valeur optimale de l'intensité de l'action d'extraction d'un gant 1.

De manière également remarquable, le moyen 7 de maintien comprend au moins une butée 8, 9 qui, dite interdigitale et au moins indirectement solidaire du boîtier 5, est :
- disposée pour trouver appui dans au moins un espace interdigital 1D, 1E commun au groupe 1B de doigts 1A engagé dans la découpe 6 et à un groupe 1F de doigts 1A contigu et,
- orientée pour recevoir l'appui local de chaque gant du lot dont le doigt traversant la découpé est sollicité en vue de son extraction, de manière à s'opposer au déplacement de chaque gant du lot dans le sens d'extraction par la découpe.

Lorsqu'une action de traction est exercée sur le doigt d'un gant qui fait saillie par la découpe, le gant s'appuie sur chaque butée du moyen de maintien puis, un plissage latéral du gant s'effectue de part et d'autre d'un axe sensiblement confondu avec l'axe longitudinal du doigt sollicité, ce qui permet au gant d'échapper aux butées interdigitales du moyen de maintien et d'être extrait par la découpe 6.

Cette opération d'extraction fonctionne du fait de la souplesse du matériau en feuille constitutif des gants.

L'extraction du gant constituant chacune des faces opposées du lot peut être facilement obtenue mais, en revanche l'extraction d'un gant situé dans le lot est légèrement plus difficile, sans être impossible.

En revanche, lorsqu'une action de traction est exercée sur une pluralité de doigts de gants qui font saillie par la découpe, les gants s'appuient sur chaque butée du moyen de maintien mais, le plissage latéral des gants ne peut être obtenu du fait que les gants s'appuient les uns sur les autres, ce qui ne permet pas aux gants d'échapper au moyen de maintien et d'être extraits par la découpe 6.

Ces particularités techniques permettent donc que l'extraction d'une pluralité de gants, en une seule opération, soit entravée, ou au moins largement gênée du fait de la résistance à l'extraction opposée par le moyen 7 de maintien ainsi constitué.

De manière encore remarquable, chaque découpe 6 est, à l'intérieur du boîtier 5, bordée par des parois 8A, 9A qui déterminent un couloir 10 de largeur sensiblement égale à celle du doigt traversant la découpe et de longueur approximativement égale à la fraction du doigt comprise à l'intérieur du boîtier.

Ces parois 8A, 9A ont pour fonction de guider un groupe de doigts du lot de gants vers la découpe 6, lors du chargement d'un lot de gants dans le boîtier.

De plus ces parois vont permettre de limiter l'accès digital à l'intérieur du boîtier.

En effet, lorsque de nombreux gants ont été successivement prélevés, l'épaisseur du lot de gants contenu dans le boîtier ayant diminué, le groupe de doigts du lot engagé dans la découpe n'occupe plus toute sa section et un accès digital vers l'intérieur du boîtier serait alors possible.

Ces particularités techniques viennent donc accroître la difficulté du prélèvement d'une pluralité de gants en une seule opération.

De manière encore remarquable, au moins l'une des parois 8A, 9A qui déterminent le couloir 10 à l'intérieur du boîtier porte une butée interdigitale 8, 9 du moyen 7 de maintien.

De manière remarquable, le volume interne du boîtier est, au moins localement, d'une épaisseur E au moins suffisante pour autoriser le coudage de parties du lot de gants qui, jouxtant le groupe de doigts destiné à être engagé dans la découpe 6, ne font pas saillie par ladite découpe 6, et ce, de manière à permettre le positionnement du moyen 7 de maintien dans le boîtier 5 sans que la paroi du boîtier dans laquelle est aménagée la découpe 6 et les parois environnantes ne s'opposent contre des surfaces du lot et entravent l'engagement recherché du groupe de doigts dans la découpe.

Avantageusement, lorsque le gant comporte cinq doigts dont un majeur de longueur supérieure à celle des autre doigts (pouce, index, annulaire, auriculaire), c'est le groupe de doigts correspondant audit majeur qui fait saillie à l'extérieur du boîtier.

La longueur L de la saillie que forme le groupe 1B de doigts à l'extérieur du boîtier n'a donc pas à être limitée à la différence de longueur entre le majeur et les autres doigts des gants constitutifs du lot.

Il suffit au constructeur du distributeur de positionner les butées interdigitales 8, 9 du moyen 7 de maintien dans le boîtier 5, de manière telle que le groupe 1B de doigts 1A déterminé du lot 3 fasse, par la découpe 6, saillie à l'extérieur du boîtier 5 sur la longueur L souhaitée.

De manière remarquable, le boîtier 5 porte, en saillie sur une face externe 5B du boîtier qui jouxte la découpe 6, au moins une butée externe 11 de disposition et d'étendue telle que, au moins sur la longueur L de la saillie que forme le groupe 1B de doigts 1A à l'extérieur dudit boîtier 5, les mouvements de la main d'une personne assurant un pincement digital d'au moins un doigt (1A) de gant (1) soient limités:
- d'une part, à ceux nécessaires audit pincement digital et,
- d'autre part, à ceux de traction dans une direction sensiblement parallèle aux axes longitudinaux des doigts 1A du groupe de doigts 1A qui fait saillie sur la face extérieure 5B du boîtier 5.

Dans une forme de réalisation, la butée externe 11 est constituée par une lame 11 qui s'étend dans un plan approximativement perpendiculaire à la face externe 5B du boîtier 5 dans laquelle s'ouvre la découpe 6.

Avantageusement, la lame 11 consiste en un prolongement d'une des parois 5A du boîtier et, par exemple, lorsque le boîtier 5 comprend une paroi frontale et une paroi dorsale, ladite lame 11 est un prolongement 11 de la paroi dorsale.

De préférence, la paroi frontale comprend une découpe 5C demi-circulaire en vue du passage du pouce d'une personne qui saisit un doigt de gants entre le pouce et l'index.

De manière remarquable, en plus d'au moins une butée interdigitale, le moyen 7 de maintien comprend :
- au moins une pièce 12 en matériau plat et rigide, associée de manière détachable au moins à chacun des gants 1 du lot 3 sensiblement au niveau d'une partie du gant 1 dans laquelle se trouve prévue une ouverture pour l'engagement d'une main, et
- des butées 13, 14 qui, portées au moins indirectement par le boîtier 5 et par chaque pièce 12 en matériau plat rigide, sont disposées sur ces éléments 5, 12 de manière à définir la situation de chaque gant 1 dans le boîtier 5 en vue d'obtenir, d'une part, l'alignement d'un groupe 1B déterminé de doigts 1A sur l'axe médian 6A de la découpe 6 et, d'autre part, le positionnement précis du lot 3, de manière telle que le groupe 1B de doigts 1A déterminé de ce lot 3 fasse, par la découpe 6, saillie à l'extérieur du boîtier 5 sur la longueur L souhaitée.

Sur le dessin, les épaisseurs de la carte (12) ainsi que des gants ont été notablement dilatées de manière à permettre la représentation.

Le fait que le lot de gants apparaisse donc constitué de gants rassemblés avec une seule carte ne doit pas être considéré comme une limitation à l'invention.

Avantageusement, les butées 13 au moins indirectement portées par le boîtier 5 consistent en des tiges 13 qui, agencés selon une disposition déterminée, s'étendent sensiblement perpendiculairement à une face 5C interne du boîtier, tandis qu'au moins certaines des butées 14 portées par chaque carte 12 consistent en des perforations 13 qui, chacune destinée à accueillir une tige, sont disposées de manière à permettre l'engagement de chaque carte sur les tiges considérées.

De préférence, la pièce 12 en matériau plat et rigide consiste en une pièce en carton sur laquelle est maintenue une pluralité de gants 1.

Par exemple, pour être associé de manière détachable à une carte, chaque gant comporte une partie sécable, quant à elle, ancrée à la carte 12, par exemple au moyen d'agrafes (non représentées).

De manière remarquable, les butées 14 qui, portées au moins indirectement par le boîtier 5 sont destinées à coopérer avec des butées 13 de chaque carte 12 pour déterminer la position des gants dans le boîtier, sont portées par un moyen 15 de réglage en position, au moins unidirectionnel, dans un plan sensiblement parallèle à un axe médian 6A à la découpe 6.

La présence de ce moyen dans le distributeur permet de remédier à des défauts de positionnement des gants sur les cartes qui les portent.

Dans une forme préférée de réalisation :
- le boîtier 5 comprend deux parties 51, 52 articulées selon un axe 53 sensiblement parallèle à un bord de la paroi 5A dans laquelle la découpe 6 se trouve réservée, de manière à définir une ouverture 54 de chargement de forme et d'étendue convenable pour le chargement d'un lot de gants, et
- la paroi 5A dans laquelle la découpe 6 se trouve réservée, porte, sensiblement dans le plan de l'ouverture 54 de chargement, des éléments 55 déflecteurs d'étendue, d'une part, limitée pour ne pas entraver le chargement d'un lot 3 de gants 1 et, d'autre part, au moins suffisante pour entraver le passage des doigts lA de gants de l'intérieur du boîtier vers le plan de l'ouverture de chargement.

De préférence, le boîtier comprend une serrure 56 et des moyens assurant son étanchéité aux projections d'eau. L'homme du métier est à même de prévoir ces dispositions sans avoir à faire preuve d'inventivité.

## Revendications

1. Distributeur (4) contenant une pile de gants (1) constitués dans un matériau en feuille, ce distributeur (4) comprenant un boîtier (5) essentiellement constitué par au moins une paroi (5A),
- d'une part, qui définit un volume interne à même d'abriter un lot (3) d'un nombre déterminé de gants (1) et abrite au moins un moyen (7), dit de maintien, dont la fonction est de maintenir les gants (1) du lot (3) en un ensemble dont chaque gant (1) ne peut être séparé que lorsqu'il reçoit une force (F) d'intensité déterminée et,
- d'autre part, dans laquelle paroi (5A) est réservée au moins une découpe (6) à travers laquelle des gants (1) peuvent être extraits,
ce distributeur étant **CARACTERISE** en ce que :
- au moins une découpe (6) du boîtier (5) est de section au moins égale à la section que le lot (3) destiné à être placé dans le boîtier (5) présente dans un plan transversal (T) déterminé d'un groupe (1B) de doigts (1A) constitué par la superposition de mêmes doigts (1A) de gants (1) d'un lot (3), de manière telle que ce groupe (1B) de doigts puisse être engagé dans la découpe (6) au moins jusqu'au plan transversal (T) considéré,
- le moyen (7) de maintien est positionné dans le boîtier (5) de manière telle que le groupe (1B) de doigts (1A) déterminé du lot (3) fasse, par la découpe (6), saillie à l'extérieur du boîtier (5) sur une longueur (L) déterminée afin que chaque gant ne puisse être séparé du lot que lorsque celui de ses doigts (1A) qui est engagé dans la découpe (6) reçoit la force (F) selon une orientation sensiblement parallèle à son axe longitudinal (1C).

2. Distributeur contenant une pile de gants selon la revendication 1 **caractérisé** en ce que le moyen (7) de maintien comprend au moins une butée (8, 9) qui, dite interdigitale et au moins indirectement solidaire du boîtier (5), est :
- disposée pour trouver appui dans au moins un espace interdigital (1D, 1E) commun au groupe (1B) de doigts (1A) engagé dans la découpe (6) et à un groupe (1F) de doigts (1A) contigu et,
- orientée pour recevoir l'appui local de chaque gant du lot dont le doigt traversant la découpe est sollicité en vue de son extraction, de manière à s'opposer au déplacement de chaque gant du lot dans le sens d'extraction par la découpe.

3. Distributeur contenant une pile de gants selon la revendication 1 **caractérisé** en ce que chaque découpe (6) est, à l'intérieur du boîtier (5), bordée par des parois (8A, 9A) qui déterminent un couloir (10) de largeur sensiblement égale à celle du doigt traversant la découpe et de longueur approximativement égale à la fraction du doigt comprise à l'intérieur du boîtier.

4. Distributeur contenant une pile de gants selon la revendication 3 **caractérisé** en ce qu'au moins l'une des parois (8A, 9A) qui déterminent le couloir (10) à l'intérieur du boîtier porte une butée interdigitale (8, 9) du moyen (7) de maintien.

5. Distributeur contenant une pile de gants selon la revendication 4 caractérisé en ce que le volume interne du boîtier est, au moins localement, d'une épaisseur (E) au moins suffisante pour autoriser le coudage de parties du lot de gants qui, jouxtant le groupe de doigts destiné à être engagé dans la découpe (6), ne font pas saillie par ladite découpe (6), et ce, de manière à permettre le positionnement du moyen (7) de maintien dans le boîtier (5) sans que la paroi du boîtier dans laquelle est aménagée la découpe (6) et les parois environnantes ne s'opposent contre des surfaces du lot et entravent l'engagement recherché du groupe de doigt dans la découpe.

6. Distributeur contenant une pile de gants selon la revendication 1 **caractérisé** en ce que le boîtier (5) porte, en saillie sur une face externe (5B) qui jouxte la découpe (6), au moins une butée externe (11) de disposition et d'étendue telle que, au moins sur la longueur (L) de la saillie que forme le groupe (1B) de doigts (1A) à l'extérieur dudit boîtier (5), les mouvements de la main d'une personne assurant un pincement digital d'au moins un doigt (1A) de gant (1), soient limités :
- d'une part, à ceux nécessaires audit pincement digital et,
- d'autre part, à ceux de traction dans une direction sensiblement parallèle aux axes longitudinaux des doigts (1A) du groupe de doigts (1A) qui fait saillie sur la face extérieure (5B) du boîtier (5).

7. Distributeur contenant une pile de gants selon la revendication 2 **caractérisé** en ce qu'en plus d'au moins une butée interdigitale, le moyen (7) de maintien comprend :
- au moins une pièce (12) en matériau plat et rigide, associée de manière détachable au moins à chacun des gants (1) du lot (3) sensiblement au niveau d'une partie du gant (1) dans laquelle se trouve prévue une ouverture pour l'engagement d'une main, et
- des butées (13, 14) qui, portées au moins indirectement par le boîtier (5) et par chaque pièce (12) en matériau plat rigide, sont disposées sur ces éléments (5, 12) de manière à définir la situation de chaque gant (1) dans le boîtier (5) en vue d'obtenir, d'une part, l'alignement d'un groupe (1B) déterminé de doigts (1A) sur l'axe médian (6A) de la découpe (6) et, d'autre part, le positionnement précis du lot (3), de manière telle que le groupe (1B) de doigts (1A) déterminé de ce lot (3) fasse, par la découpe (6), saillie à l'extérieur du boîtier (5) sur la longueur (L) souhaitée.

8. Distributeur contenant une pile de gants selon la revendication 7 **caractérisé** en ce que les butées (14) qui, portées au moins indirectement par le boîtier (5) sont destinées à coopérer avec des butées (13) de chaque pièce (12) pour déterminer la position des gants dans le boîtier, sont portées par un moyen (15) de réglage en position, au moins unidirectionnel, dans un plan sensiblement parallèle à un axe médian (6A) à la découpe (6).

9. Distributeur contenant une pile de gants selon la revendication 1 **caractérisé** en ce que :
- le boîtier (5) comprend deux parties (51, 52) articulées selon un axe (53) sensiblement parallèle à un bord de la paroi (5A) dans laquelle la découpe (6) se trouve réservée, de manière à définir une ouverture (54) de chargement de forme et d'étendue convenable pour le chargement d'un lot de gants, et
- la paroi (5A) dans laquelle la découpe (6) se trouve réservée, porte, sensiblement dans le plan de l'ouverture (54) de chargement, des éléments (55) déflecteurs d'étendue, d'une part, limitée pour ne pas entraver le chargement d'un lot (3) de gants (1) et, d'autre part, au moins suffisante pour entraver le passage des doigts (1A) de gants de l'intérieur du boîtier vers le plan de l'ouverture de chargement.

## Patentansprüche

1. Vorrichtung (4), welche einen Stapel Handschuhe (1) enthält, die aus einem Folienmaterial bestehen, wobei die Vorrichtung (4) ein Gehäuse (5) umfasst, das im wesentlichen aus mindestens einer Wandung (5A) besteht, die
- einerseits einen Innenraum definiert, in welchem ein Satz (3) mit einer vorgegebenen Anzahl Handschuhe (1) geschützt untergebracht ist und welche mindestens eine als Halteeinrichtung bezeichnete Einrichtung (7) umfasst, deren Aufgabe darin besteht, die Handschuhe (1) des Satzes (3) in einem Verbund zu halten, aus dem jeder Handschuh (1) nur dann herausgelöst werden kann, wenn auf ihn eine Kraft (F) mit vorgegebener Stärke einwirkt, und
- in welcher andererseits mindestens ein Ausschnitt (6) ausgespart ist, durch welchen die Handschuhe (1) herausziehbar und,
dadurch **GEKENNZEICHNET,** dass:
- mindestens ein Ausschnitt (6) im Gehäuse (5) einen Querschnitt aufweist, der zumindest gleich dem Querschnitt ist, den der Satz (3) aufweist, welcher in dem Gehäuse (5) anzuordnen ist und in einer vorgegebenen quer liegenden Ebene einer Gruppe (1B) von Fingerteilen (1A) vorhanden ist, die durch Übereinanderlegen derselben Fingerteile (1A) der Handschuhe (1) in einem Satz (3) gebildet Ist, so dass diese Gruppe (1B) von Fingertellen in Eingriff In dem Ausschnitt (6) mindestens bis zur betreffenden quer liegenden Ebene (T) bringbar ist,
- die Halteeinrichtung (7) in dem Gehäuse (5) in der Weise positioniert ist, dass die vorgegebene Gruppe (1B) von Fingerteilen (1A) in dem Satz (3) durch den Ausschnitt (6) so aus dem Gehäuse (5) über eine vorgegebene Länge (L) übersteht, dass jeder Handschuh nur dann aus dem Satz herauslösbar ist, wenn auf dasjenige unter seinen Fingerteilen das in Eingriff in dem Ausschnitt (6) steht, die Kraft (F) in einer Richtung einwirkt, die im wesentlichen parallel zu dessen Längsachse (1C) ist.

2. Vorrichtung, welche einen Stapel Handschuhe enthält, nach Anspruch 1, dadurch **gekennzeichnet,** dass die Halteeinrichtung (7) mindestens einen als Zwischenfingeranschlag bezeichneten und zumindest indirekt mit dem Gehäuse (5) verbundenen Anschlag (8, 9) aufweist, welcher,
- so angeordnet ist, dass er in mindestens einem gemeinsamen Zwischenfingerraum (1D, 1E) der Gruppe (1B) von Fingerteilen (1A) abgestützt ist, welche in Eingriff in dem Ausschnitt (6) steht, und einer anschließenden Gruppe (1F) von Fingerteilen (1A), und
- so ausgerichtet ist, dass sich örtlich begrenzt jeder Handschuh des Satzes darauf abstützt, dessen durch den Ausschnitt verlaufendes Fingerteil zum Herausziehen beaufschlagt wird, in der Weise, dass er einer Verschiebung jedes Handschuhs In dem Satz in Herauszlehrichtung durch den Ausschnitt entgegenwirkt.

3. Vorrichtung, welche einen Stapel Handschuhe enthält, nach Anspruch 1, dadurch **gekennzeichnet**, dass jeder Ausschnitt (6) im Inneren des Gehäuses (5) von Wandungen (8A, 9A) begrenzt ist, welche einen Förderweg (10) begrenzen, dessen Breite im wesentlichen gleich der Breite des Fingerteils ist, welches sich durch den Ausschnitt erstreckt, und dessen Länge in etwa gleich dem Anteil des Fingerteils ist, der sich im Inneren des Gehäuses befindet.

4. Vorrichtung, welche einen Stapel Handschuhe enthält, nach Anspruch 3, dadurch **gekennzeichnet,** dass zumindest eine der Wandungen (8A, 9A), welche den Förderweg (10) im Inneren des Gehäuses begrenzen, einen Zwischenfingeranschlag (8, 9) der Halteeinrichtung (7) trägt.

5. Vorrichtung, welche einen Stapel Handschuhe enthält, nach Anspruch 4, dadurch **gekennzeichnet,** dass der Innenraum des Gehäuses zumindest örtlich begrenzt eine Dicke (E) aufweist, der zumindest ausreicht, um ein Abknicken der Abschnitte des Satzes Handschuhe zu ermöglichen, welche an die Gruppe Fingerteile angrenzen, die zum Eingriff in dem Ausschnitt (6) bestimmt ist, und nicht über den Ausschnitt (6) herausstehen, und zwar in der Weise, dass die Positionlerung der Halteeinrichtung (7) in dem Gehäuse (5) möglich ist, ohne dass die Wandung des Gehäuses, in dem der Ausschnitt (6) ausgebildet ist, und die ihn umgebenden Wandungen nicht gegen die Flächen des Satzes anliegen und den gewünschten Eingriff der Gruppe von Fingerteilen in dem Ausschnitt behindern.

6. Vorrichtung, welche einen Stapel Handschuhe enthält, nach Anspruch 1, dadurch **gekennzeichnet,** dass das Gehäuse mindestens einen Außenanschlag (11) aufweist, der über eine an den Ausschnitt (6) angrenzende Außenfläche (5B) übersteht und in der Weise angeordnet ist und eine solche Ausdehnung hat, dass zumindest über die Länge (L), über welche die Gruppe (1B) von Fingerteilen (1A) aus dem Gehäuse (5) nach außen vorsteht, die Bewegungen der Hand eines Benutzers, die für ein Erfassen mindestens eines Fingerteils (1A) des Handschuhs mit den Fingern sorgen, begrenzt sind, und zwar
- zum einen auf die Bewegungen, die zum Erfassen mit den Fingern notwendig sind, und
- zum anderen auf die Bewegungen zum Herausziehen in eine Richtung, die im wesentlichen parallel zu den Längsachsen der Fingerteile (1A) der Gruppe von Fingerteilen (1A) verläuft, die auf der Außenfläche (5B) des Gehäuses (5) vorsteht.

7. Vorrichtung, welche einen Stapel Handschuhe enthält, nach Anspruch 2, dadurch **gekennzeichnet,** dass die Halteeinrichtung (7) zusätzlich zu einem Zwischenfingeranschlag folgendes aufweist:
- mindestens ein Teil (12) aus flachem und starrem Werkstoff, das lösbar mit mindestens jedem der Handschuhe (1) des Satzes (3) im wesentlichen in Höhe eines Teils des Handschuhs (1) verbunden ist, in dem sich eine Öffnung zum Einführen einer Hand befindet, und
- Anschläge (13, 14), welche zumindest indirekt vom Gehäuse (5) und jedem Teil (12) aus flachem starren Werkstoff getragen sind und auf diesen Bestandteilen (5, 12) so angeordnet sind, dass die Lage jedes Handschuhs (1) in dem Gehäuse (5) in der Weise definiert ist, dass zum einen die Ausrichtung einer bestimmten Gruppe (1B) von Fingerteilen (1A) auf die Mittelachse (6A) des Ausschnitts und zum anderen die genaue Positionierung des Satzes (3) in der Form erzielt werden. dass die bestimmte Gruppe (1B) von Fingerteilen (1A) über den Ausschnitt (6) nach außen aus dem Gehäuse (5) über eine gewünschte Länge (L) übersteht.

8. Vorrichtung, welche einen Stapel Handschuhe enthält, nach Anspruch 7, dadurch **gekennzeichnet,** dass die Anschläge (14), welche zumindest indirekt vom Gehäuse (5) getragen sind und zum Zusammenwirken mit Anschlägen (13) jedes Teils (12) in der Form vorgesehen sind, dass die Position der Handschuhe in dem Gehäuse festgelegt ist, von einer Einrichtung (15) zum Einstellen der Position zumindest In einer Richtung in einer Ebene getragen sind, die im wesentlichen parallel zu einer Mittelachse (6A) des Ausschnitts (6) verläuft.

9. Vorrichtung, welche einen Stapel Handschuhe enthält, nach Anspruch 1, dadurch **gekennzeichnet,** dass:
- das Gehäuse (5) zwei Abschnitte (51, 52) aufweist, die entlang einer Achse (53), die im wesentlichen parallel zu einer Kante der Wandung (5A) verläuft, in welcher der Ausschnitt (6) ausgespart ist, in der Weise angelenkt sind, dass eine Einfüllöffnung (54) mit entsprechender Form und Größe zum Einfüllen eines Satzes Handschuhe definiert ist, und
- die Wandung (5A), in welcher der Ausschnitt (6) ausgespart ist, im wesentlichen in der Ebene der Einfüllöffnung (54) Leitelemente (55) trägt, welche zum einen in ihrer Größe begrenzt sind, damit sie das Einfüllen eines Satzes (3) Handschuhe (1) nicht behindern, und andererseits groß genug sind, um dem Durchtritt von Fingertellen (1A) der Handschuhe aus dem Gehäuseinneren zur Ebene der Einfüllöffnung entgegenzuwirken.

## Claims

1. A dispenser (4) containing a pile of gloves (1) made of a film material, this dispenser (4) comprising a casing (5) essentially constituted by at least one wall (5A),
- which wall (5A), on the one hand, defines an internal space able to accommodate a batch (3) of a given number of gloves (1) and accommodates at least one means (7), referred to as keeping means, whose function is to keep the gloves (1) of the batch (3) in a group, each glove (1) of which can only be removed when it receives a force (F) of given intensity and
- on the other hand, in which wall (5A) there is at least one cut-out (6) through which gloves (1) can be drawn out,
this dispenser being characterised in that:
- at least one cut-out (6) of the casing (5) is of a section at least equal to the section which the batch (3) intended to be placed in the casing (5) has in a given transverse plane (T) of a group (1B) of fingers (1A) constituted by the superimposition of the same fingers (1A) of gloves (1) of a batch (3), in such away that this group (1B) of fingers can be inserted into the cut-out (6) at least as far as the considered transverse plane (T),
- the keeping means (7) is positioned in the casing (5) in such a way that the given group (1B) of fingers (1A) of the batch (3) projects, through the cut-out (6), outside the casing (5) over a given length (L) in order that each glove can only be removed from the batch when that of its fingers (1A) which is inserted into the cut-out (6) receives the force (F) in a direction substantially parallel to its longitudinal axis (1C).

2. A dispenser containing a pile of gloves in accordance with Claim 1, characterised in that the keeping means (7) comprises at least one stop (8, 9) which, referred to as interdigital and at least indirectly attached in an immovable manner to the casing (5), is:
- arranged to find support in at least one interdigital space (1D, 1E) shared by the group (1B) of fingers (1A) which is inserted into the cut-out (6) and by an adjacent group (1F) of fingers (1A) and,
- directed to locally bear against each batch glove whose finger passing through the cut-out is acted upon with a view to the drawing out thereof, so as to oppose the movement of each glove of the batch in the sense of drawing out thereof through the cut-out.

3. A dispenser containing a pile of gloves in accordance with Claim 1, characterised in that each cut-out (6) is, inside the casing (5), bounded by walls (8A, 9A) which delimit a passage (10) whose width is substantially equal to that of the finger passing through the cut-out and whose length is approximately equal to the finger portion contained within the casing.

4. A dispenser containing a pile of gloves in accordance with Claim 3, characterised in that at least one of the walls (8A, 9A) which delimit the passage (10) inside the casing bears an interdigital stop (8, 9) of the keeping means (7).

5. A dispenser containing a pile of gloves in accordance with Claim 4, characterised in that the internal space of the casing is, at least in places, of a depth (E) at least sufficient to allow bending of parts of the gloves batch which, adjoining the finger group intended to be inserted into the cut-out (6), do not project through the said cut-out (6), and this in a way as to enable the positioning of the keeping means (7) in the casing (5) without the casing wall in which the cut-out (6) is provided and the surrounding walls opposing themselves against surfaces of the batch and impeding the sought insertion of the finger group into the cut-out.

6. A dispenser containing a pile of gloves in accordance with Claim 1, characterised in that the casing (5) bears, projecting from an outer surface (5B) which adjoins the cut-out (6), at least one outer stop (11) of arrangement and extent such that, at least over the length (L) of the projection which the group (1B) of fingers (1A) forms outside the said casing (5), the movements of the hand of a person providing digital gripping of at least one glove finger (1A) are limited:
- on the one hand, to those necessary for the said digital gripping and,
- on the other hand, to those of pulling in a direction substantially parallel to the longitudinal axes of the fingers (1A) of the group of fingers (1A) which projects from the outer surface (5B) of the casing (5).

7. A dispenser containing a pile of gloves in accordance with Claim 2, characterised in that in addition to the at least one interdigital stop, the keeping means (7) comprises: - at least one part (12) made of flat and rigid material, which part (12) is associated - in a removable manner and substantially at a glove part in which there is an opening for insertion of a hand - with at least each of the gloves (1) of the batch (3), and - stops (13, 14) which, borne at least indirectly by the casing (5) and by each part (12) of flat and rigid material, are arranged on these elements (5,12) so as to determine the position of each glove (1) in the casing (5) with a view to obtaining, on the one hand, the bringing into alignment of a given group (1B) of fingers (1A) with the median axis (6A) of the cut-out (6) and, on the other hand, the precise positioning of the batch (3), in such a way that the given group (1B) of fingers (1A) of this batch (3) projects outside the casing (5), through the cut-out (6), over the desired length (L).

8. A dispenser containing a pile of gloves in accordance with Claim 7, characterised in that the stops (14) which, borne at least indirectly by the casing (5), are intended to cooperate with stops (13) of each part (12) to determine the position of the gloves in the casing, are borne by a means (15) for adjusting position, at least unidirectionally, in a plane substantially parallel to a median axis (6A) of the cut-out (6).

9. A dispenser containing a pile of gloves in accordance with Claim 1, characterised in that:
- the casing (5) comprises two parts (51, 52) articulated in accordance with an axis (53) substantially parallel to an edge of the wall (5A) in which the cut-out (6) is found, so as to define a loading opening (54) of form and extent suitable for the loading of a batch of gloves, and
- the wall (5A) in which the cut-out (6) is found, bears, substantially in the plane of the loading opening (54), deflector elements (55) whose extent is, on the one hand, limited in order to not hinder the loading of a batch (3) of gloves (1) and, on the other hand, at least sufficient in order to hinder the passage of the fingers (1A) of gloves from the interior of the casing towards the plane of the loading opening.
